# EUROPÄISCHE PATENTSCHRIFT

(11) **EP 0 214 379 B1**
(45) Veröffentlichungstag und Bekanntmachung des Hinweises auf die Patenterteilung: **17.01.1990**
(21) Anmeldenummer: 86108158.6
(22) Anmeldetag: 14.06.1986
(51) Int. Cl.: B41J 32/00, B41J 31/10

(54) **Austauscheinrichtung für eine nachladbare Kassette einer Schreibmaschine o.dgl.**
Replacement assembly for a refillable cartridge of a typewriter or the like
Assemblage de remplacement pour la cassette rechargeable d'une machine à écrire ou similaire

(30) Priorität: 11.07.1985 DE 3524730
(43) Veröffentlichungstag der Anmeldung: 18.03.1987
(73) Patentinhaber: AEG Olympia Office GmbH, 26357 Wilhelmshaven (DE)
(72) Erfinder: Behrens, Rolf, D-2900 Oldenburg (DE); Jendricke, Hermann, D-2930 Varel (DE); Sauer, Manfred, D-2940 Wilhelmshaven (DE); Frerichs, Klaus-Dieter, D-2948 Schortens 1 (DE); Keiter, Alfred, D-2940 Wilhelmshaven (DE); Wesselhöft, Andreas, D-2940 Wilhelmshaven (DE); Heins, Hans-Peter, D-2940 Wilhelmshaven (DE); Lange, Heinz, D-2940 Wilhelmshaven (DE)

(56) Entgegenhaltungen:
- DE-A- 2 553 329
- DE-B- 1 153 385
- DE-B- 2 706 553
- FR-A- 2 333 413
- US-A- 4 367 963

## Beschreibung

Die Erfindung betrifft eine Austauscheinrichtung für eine nachladbare Kassette, bestehend aus einem als Zuführspule aufgewickelten Farbband und einem Spulenkern für die Aufnahmespule, einer Schreib- oder Büromaschine der im Oberbegriff des Patentanspruchs 1 angegebenen Art.

Aus der US-PS-3 731 781 ist eine abnehmbare Kassette für ein Karbonband bei einem Drucker mit einem drehbaren Antriebselement für den Vorschub des Bandes bekannt geworden, wobei die Kassette aus einem eine Zuführspule und eine Aufnahmespule für das Band aufnehmenden Gehäuse besteht. Dabei wirkt eine verschwenkbare Zuführwalze mit einem Stachelrad mit einer auf einer festen Achse angeordneten Aufnahmespule zusammen, um das Karbonband aufzuwickeln. Beim Wechseln einer Kassette muß zunächst die Zuführwalze mit dem Stachelrad in Außereingriff mit der Aufnahmespule gebracht werden. Bei diesem Wechselvorgang sind mehrere Handbetätigungen erforderlich, da die Zuführwalze nach dem Einsetzen einer neuen Kassette in die Aufnahmevorrichtung der Maschine auch wieder in Eingriff mit der Aufnahmespule gebracht werden muß.

Die DE-PS-2 553 329 zeigt eine Farbbandkassette für eine Schreib- order Büromaschine ähnlicher Bauart, in der die Zuführwalze mit dem Stachelrad mit in der Kassette angeordnet ist. Die Zuführwalze bleibt hierbei ständig in Eingriff mit dem Karbonband der Aufnahmespule. Hierdurch ist es möglich, den Austausch von Farbbandkassetten nur mit einer Hand durchzuführen. Diese bekannte Farbbandkassette ist sehr kostspielig, da die in der Farbbandkassette enthaltenen Antriebsglieder für das Karbonband nach deren Verbrauch mit weggeworfen werden. Da die Zuführwalze außerdem immer mit der Aufnahmespule in Eingriff steht und die Antriebselemente einerseits im Bodenteil und andererseits in dem mit dem Bodenteil fest verbundenen Deckel gelagert sind, ist ein Austauschen der Zuführ- und der Aufnahmespule nicht möglich.

Weiterhin ist zum Auswechseln von Farbbändern in Schreibmaschinen durch die DE-B-1 153 385 bekannt, das freie Ende des Farbbandes der vollen Zuführspule mit einer Klammer zum Einlegen und Befestigen des Farbbandes an der Aufnahmespule zu versehen. Eine derartige Klammer ist aber nicht zum Einfädeln eines Farbbandes innerhalb einer Kassette geeignet, da dort nur wenig Platz zur Verfügung steht und ein falsches Einfädeln sofort zu Störungen des Farbbandtransports führt.

Auch offenbart die US-A-4 367 963 eine nachladbare Farbbandkassette mit einem eine Öffnung verschließbaren Deckel. Da der Kern der Aufnahmespule mit dem freien Ende der Vorratssspule unmittelbar befestigt ist, scheidet hierdurch ein Einfädeln des Farbbandes um Umlenkpunkte innerhalb der Kassette aus.

Der Erfindung liegt die Aufgabe zugrunde, eine Austauscheinrichtung für eine nachladbare Kassette, bestehend aus einem als Zuführspule aufgewickelten Farbband und einem Spulenkern für die Aufnahmespule, zu schaffen, die nach Einsetzen der Vorratsspule und des Kerns der Aufnahmespule in die geöffnete Farbbandkassette ein leichtes Einfädeln des Farbbandes um mehrere Umlenkpunkte in der Kassette und ein einfaches Befestigen des Farbbandendes an der Aufnahmespule ermöglichen, ohne daß von der Bedienungsperson eine besondere Geschicklichkeit oder irgendwelche Kenntnisse erforderlich wären. Diese Aufgabe wird durch die im Patentanspruch 1 gekennzeichnete Erfindung gelöst. Nach dem Entfernen der verbrauchten Farbbandspulen und dem Einsetzen einer neuen Vorratsspule und des Kerns der Aufnahmespule ist mittels des Führungsstiftes ein leichtes und schnelles Einfädeln des Farbbandes um Umlenkpunkte in der Kassette und ein sicheres Verbinden des Farbbandendes mit dem Kern der Aufnahmespule möglich. Der Austausch der Farbbandspulen ist ohne besondere Kenntnisse in kurzer Zeit möglich.

Weitere vorteilhafte Ausgestaltungen des Erfindungsgegenstandes sind den weiteren Unteransprüchen zu entnehmen. Die Einzelheiten der Erfindung sind nachstehend anhand der in den Zeichnungen dargestellten Ausführungsbeispiele näher erläutert. Es zeigt:
Figur 1 nachladbare Kassette mit geöffnetem Deckel,
Figur 2 eine Einzelheit aus Figur 1,
Figur 3 eine schaubildliche Darstellung der Verpackung, und
Figur 4 mehrere übereinander gestapelte Verpackungen.

Die Figur 1 zeigt eine nachladbare Farbbandkassette 1 , die aus einem topfförmigen Bodenteil 2 und einem dessen Öffnung verschließbaren Deckel 3 besteht. Der Deckel 3 kann hierbei mit der Rückwand 4 des Bodenteils 2 gelenkig verbunden sein und ist mittels nicht dargestellter Rastnasen mit der Vorderwand 5 verrastbar. Auf dem Boden 6 des Bodenteils 2 ist eine Zuführspule 7 drehbar lagerbar, von der ein Farbband, z. B. ein einmalig verwendbares Karbonband 8 abwickelbar ist. Das Karbonband 8 ist über Umlenkbolzen 9, 10, 11 zu einer Austrittsöffnung 13 mit einer Umlenkung 12 lenkbar und gelangt über eine Umlenkung 14 wieder in eine Eintrittsöffnung 15 der Kassette 1. Danach wird das Karbonband 8 über einen Umlenkbolzen 16 zu einer Aufnahmespule 17 zum Aufwickeln des Karbonbandes 8 geleitet. Die Aufnahmespule 17 ist mit ihrem Kern 18 auf einem Lagerzapfen 19 eines Halters 20 drehbar gelagert. Um ein seitenrichtiges Aufsetzen der Aufnahmespule 17 zum Lagerzapfen 19 stets zu gewährleisten, ist die Lagerbohrung 37 als Sackloch ausgebildet, siehe Figur 2. An dem um einen Stift 21 verschwenkbaren Halter 20 ist eine Feder 22 angelenkt, derart, daß das Karbonband 8 auf der Aufnahmespule 17 stets gegen ein Stachelrad 23 einer auf dem Boden 6 gelagerten Zuführwalze 24 drückbar ist. Hierdurch wird bei Drehung der Zuführwalze 24 das Karbonband 8 sicher auf die Aufnahmespule 17 aufgewickelt.

Das freie Ende 25 des Farbbandes 8 der vollen Zuführspule 7 weist eine Befestigung für ein Führungselement zum Einfädeln des Farbbandes 8 um Umlenkpunkte 9, 10, 11, 12, 14, 16 in der Kassette 1 auf, die mit dem Kern 18 der Aufnahmespule 17 zum Aufwickeln des Farbbandes 8 fest verbindbar ist. Die Befestigung ist an dem freien Ende 25 eines Bandstückes 49 angeordnet, das den Farbbandwickel 26 überlappend umschlingt. Die Befestigung kann z. B. eine Öse 27 sein, in die ein Führungsstift 28 einsetzbar ist. Der Führungsstift 28 kann auch mittels einer Klebeverbindung mit dem Bandstück 49 fest verbunden sein. Zu diesem Zweck kann das freie Ende 25 des Bandstückes 49 eine Klebefläche aufweisen, mit der der Führungsstift 28 fest verbunden ist. Das freie Ende 25 des Bandstückes 49 hält den Farbwickel 26 mit einer festen Schlinge zusammen, derart, daß der Farbbandwickel 26 nicht abwickelbar ist. Zu diesem Zweck können die Berührungsflächen der Schlinge des Bandstückes 49 fest miteinander verklebt sein.

Der Kern 18 der Aufwickelspule 17 weist eine Befestigungsvorrichtung für die Befestigung an dem freien Ende 25 des Farbbandes 8 auf der Zuführspule 7 auf. Die Befestigungsvorrichtung ist eine Aufnahmebohrung 29 in dem Kern 18 der Aufnahmespule 17, in die der Führungsstift 28 einsteckbar ist. Die Aufnahmebohrung 29 ist außerdem mit einem Durchtrittsschlitz 30 zu einer als Einfädelungsschlitz dienenden Ausnehmung 31 in dem äußeren Umfang des Kerns 18 der Aufwickelspule 17 versehen. Hierdurch wird das Befestigen des freien Endes 25 an dem Kern 18 der Aufwickelspule 17 sehr begünstigt. Der Führungsstift 28 weist einerseits eine gegenüber der Breite des Farbbandes 8 vorstehende Führungsnase 32 für Führungen 33, 34 des Bodens 6 in dem Bodenteil 2 und andererseits einen Griff 35 zum erleichterten Einfädeln des Farbbandes 8 auf. Der Griff 35 ist über eine Materialschwächung 36 mit dem Führungsstift 28 verbunden, die das Abtrennen des Griffes 35 nach dem Einsetzen des Führungsstifes 28 in die Aufnahmebohrung 29 begünstigt. Die Führungen 33, 34 sind im Bereich der Umlenkungen 9, 10, 11, 14, 16 in dem Bodenteil 2 angeordnet und weisen wallförmige Erhebungen auf.

Um das Einsetzen der vollen Zuführspule 7 in die Kassette 1 zu erleichtern, ist der Spulenkern 38 der Zuführspule 7 auf der Oberseite mit einem vorstehenden Handgriff 39 versehen. Der Spulenkern 38 der Zuführspule 7 weist auf seiner Unterseite eine Ausnehmung 40 zur Aufnahme des Handgriffes 39 auf. Hierdurch ist es möglich, mehrere Zuführspulen 7 für eine sichere Lagerung aufeinander zu stapeln.

Für den Versand und für die Lagerung der Farbbandspulen ist eine Verpackung 47 gemäß Figur 3 vorgesehen, die aus einem topfförmigen Bodenteil 41 und einem dieses verschließbaren Deckel 42 besteht. Der Deckel 42 und das Bodenteil 41 weisen je eine Öffnung 43, 44 zum Durchtritt des Handgriffes 39 auf, durch die ein Stapeln der Verpackungen 47 ebenfalls gewährleistet wird. Die Verpackung 47 ist quaderförmig ausgebildet. Der Kern 18 der Aufnahmespule 17 lagert in der Verpackung 47 in einer der freien Ecken zwischen dem topfförmigen Bodenteil 41 und dem Außenwickei 45 der Zuführspule 17. Außerdem kann der mit dem freien Ende 25 der Zuführspule 7 verbundene Führungsstift 28 mit einer Wand 46 des Bodenteils 41 z. B. durch eine Klebeverbindung lösbar verbunden sein.

Um das Karbonband stets stramm in der Kassette 1 zu haften, ist die Zuführspule 7 mit einer Zahnscheibe 48 fest verbunden, in deren Verzahnung ein Sperrzahn 52 eines abgefederten 53 Schwenkhebels 50 einrastbar ist. Der Umlenkbolzen 10 ist übrigens auf dem Schwenkhebel 50 gelagert. Wird das Karbonband 8 gemäß Figur 1 in Pfeilrichtung 65 bewegt, dann wird der Schwenkhebel 50 im Uhrzeigersinn um den Lagerstift 51 verschwenkt, derart, daß der Sperrzahn 52 außer Eingriff mit der Zahnscheibe 48 gelangt. Hierdurch wird die Zuführspule 7 zum Abwickeln des Karbonbandes 8 freigegeben. Beim Nachlassen der Spannung in dem Karbonband 8 gelangt der Sperrzahn 52 durch die Kraft der Feder 53 wieder in Eingriff mit der Zahnscheibe 48.

Im Rahmen der Erfindung kann die Zahnscheibe 48 auch einstückig mit dem Kern 38 der Zuführspule 7 ausgebildet sein. Hierdurch wird die Montage der Zuführspule 7 in der Kassette 1 sehr erleichtert. Außerdem stützt die Zahnscheibe 48 den vollen Wickel der Zuführspule 7 derart ab, daß ein Ausbeulen des Wickels nicht möglich ist.

Zum Auswechseln der Aufnahmespule 17 und der Zuführspule 7 braucht lediglich der Halter 20 mit der drehbar gelagerten Aufnahmespule 17 außer Eingriff mit dem Stachelrad 23 der Zuführwalze 24 gebracht werden. Das Außereingriffbringen des Halters 20 mit der Aufnahmespule 17 kann über einen in einer Vertiefung 55 einer Seitenwand 56 des Bodenteils 2 der Kassette 1 schwenkbar gelagerten Schwenkhebel 54 erfolgen. Mit Hilfe dieses Schwenkhebels ist der Halter 20 mit der Aufnahmespule 17 in eine Raststellung zum Entkoppeln des Stachelrades 23 mit dem Außenwickel 45 der Aufnahmespule 17 drückbar. Dieser Schwenkhebel 54 weist an einem Arm 57 einen Handgriff 58 und an einem zweiten Anschlagarm 59 einen Anschlag 60 auf, der mit dem Halter 20 in Eingriff bringbar ist. Um den Halter 20 in der Raststellung zu halten, ist der Anschlagarm 59 mit einer federnden Rastnase 61 versehen, die hinter einer Rastkante 62 an dem abgefederten Halter 20 in der Rastlage verrastbar ist. Nach dem Aufsetzen einer neuen Aufnahmespule 17 wird der Halter 20 über den Schwenkhebel 54 wieder entrastet, derart, daß das Stachelrad 23 mit dem Außenwickel der Aufnahmespule 17 wieder sicher in Eingriff gelangt. Um den Schwenkhebel 54 in der Außerwirkstellung in der Vertiefung 55 zu haften, weist diese (55) eine Kerbe 63 auf, in die der Schwenkhebel 54 mit einer Rastkante 64 einrastbar ist.

Die erfindungsgemäßen Farbbandspulen 7, 17 ermöglichen einen einfachen Austausch wobei die nicht mehr benötigten Austauschteile nur einen geringen Materialaufwand erfordern.

## Patentansprüche

1. Austauscheinrichtung für eine nachladbare Kassette, bestehend aus einem als Zuführspule (7) aufgewickelten Farbband (8) und einem Spulenkern (18) für eine Aufnahmespule (17), einer Schreib- oder ähnlichen Büromaschine, dadurch gekennzeichnet , daß das freie Ende des Farbbandes (8) der vollen Zuführspule (7) einen Führungsstift (28) zum Einfädeln des Farbbandes (8) um Umlenkpunkte (9, 10, 11, 12, 14, 16) in der Kassette (1) aufweist, daß der Führungsstift (28) mit dem Kern (18) der Aufnahmespule (17) über eine in diesem angeordnete Aufnahmebohrung (29) fest verbindbar ist und daß die Aufnahmebohrung (29) einen Durchtrittsschlitz (30) zu einer als Einfädelungsschlitz dienenden Ausnehmung (31) in dem äußeren Umfang des Kerns (18) der Aufwickelspule (17) aufweist.

2. Austauscheinrichtung nach Anspruch 1, dadurch gekennzeichnet, daß das freie Ende des Farbbandes (8) der vollen Zuführspule (7) zu einer Öse (27) ausgebildet ist, in die der Führungsstift (28) fest einsetzbar ist.

3. Austauscheinrichtung nach Anspruch 1 oder 2, dadurch gekennzeichnet, daß der Führungsstift (28) einerseits eine gegenüber der Breite des Farbbandes (8) vorstehende Führungsnase (32) für Führungen (33, 34) des Bodens (6) in dem Bodenteil (2) und andererseits einen Griff (35) zum erleichterten Einfädeln des Farbbandes (8) aufweist.

4. Austauscheinrichtung nach Anspruch 3, dadurch gekennzeichnet, daß der Griff (35) über eine Materialschwächung (36) mit dem Führungsstift (28) verbunden ist, die das Abtrennen des Griffes (35) nach dem Einsetzen des Führungsstiftes (28) in die Aufnahmebohrung (29) begünstigt.

5. Farbbandkassette einer Schreib- oder Büromaschine ähnlicher Bauart für die Austauscheinrichtung (7, 17) nach einem der vorhergehenden Ansprüche, mit einer Austritts- und einer Eintrittsöffnung in dem Kassettengehäuse für ein Karbonband (8) und mit der Zuführ- (7) und der Aufnahmespule (17) sowie einer Zuführwalze (24) mit einem Stachelrad (23) zum Antrieb der Aufnahmespule (17) über das Karbonband (8), wobei eine Feder (22) das Karbonband (8) auf der Aufnahmespule (17) gegen das Stachelrad (23) der Zuführwalze (24) drückt, so daß durch Drehung der Zuführwalze (24) das Karbonband (8) auf die Aufnahmespule (17) aufwickelbar ist, dadurch gekennzeichnet, daß die Zuführwalze (24) mit dem Stachelrad (23) durch ein Betätigungsglied in dem Kassettengehäuse in eine verrastbare Außereingrfffstellung mit dem Karbonband (8) der Aufnahmespule (17) derart bringbar ist, daß die Zuführ- (7) und die Aufnahmespule (17) durch Aufklappen des Deckels (3) an dem Kassettengehäuse auswechselbar sind.

6. Farbbandkassette nach Anspruch 5, wobei die Zuführwalze (24) ortsfest in einem durch einen ebenen Deckel (3) verschließbaren topfförmigen Bodenteil (2) des Gehäuses angeordnet ist und die Aufnahmespule (17) drehbar in einem um einen Stift (19) verschwenkbaren Halter (20) gelagert ist und wobei eine Feder (22) den Halter (20) und damit das Karbonband (8) auf der Aufnahmespule (17) gegen das Stachelrad (23) der Zuführwalze (24) drückt, dadurch gekennzeichnet, daß ein Schwenkhebel (54) in einer Vertiefung (55) einer Seitenwand (56) des Bodenteils (2) der Kassette (1) gelagert ist, durch den Halter (20) mit der Aufnahmespule (17) in eine Raststellung zum Entkoppeln des Stachelrades (23) mit dem Außenwickel (45) der Aufnahmespule (17) drückbar ist.

7. Farbbandkassette nach Anspruch 6, dadurch gekennzeichnet daß der Schwenkhebel (54) an einem Arm (57) einen Handgriff (58) und an einem zweiten Anschlagarm (59) einen Anschlag (60) aufweist, der mit dem Halter (20) in Eingriff bringbar ist.

## Claims

1. Exchange apparatus for a rechargeable cassette for a typewriter or similar office machine consisting of a coiled ink ribbon (8) as a feeding spool (7) and a spool core (18) for a takeup spool (17), characterised in that the loose end of the ink ribbon (8) on the full feed spool (7) has a guide pin (28) for threading the ink ribbon (8) round the deflection points (9, 10, 11, 12, 14, 16) in the cassette (1), that the guide pin (28) can be fastened to the core (18) of the takeup spool (17) by means of a receiving bore (29) within it and in that the receiving bore (29) has an entry slit (31) leading to a recess (30) which serves as a threading slit in the outer perimeter of the core (18) of the takeup spool (17).

2. Exchange apparatus as claimed in claim 1, characterised in that the free end of the ink ribbon (8) of the full feed spool (7) takes the form of a loop (27) in which the guide pin can be firmly fixed.

3. Exchange apparatus as claimed in claim 1 or 2, characterised in that the guide pin (28) has on one side a guide nose (32) protruding beyond the width of the ink ribbon (8) for guides (33, 34) of the base (6) in the base part (2) and a grip (35) for easier threading of the ink ribbon (8).

4. Exchange apparatus as claimed in claim 3, characterised in that the grip (35) is connected to the guide pin (28) by means of a weakening (36) which favours the separation of the grip (35) after the guide pin (28) is placed in the receiving bore (29).

5. Ribbon cassette for a typewriter or office machine of similar construction for the exchange apparatus as claimed in any one of the above claims with an exit and an entry opening for a carbon ribbon (8) in the cassette casing and with the feed (7) and takeup spool (17) as well as a feed roller (24) with a cog (23) for driving the takeup spool (17) through the carbon ribbon (8), wherein a spring (22) presses the carbon ribbon (8) on the takeup spool (17) against the cog (23) of the feed roller (24), so that the carbon ribbon (8) can be wound on to the takeup spool (17) by turning the feed roller (24), characterised in that the feed roller (24) with its cog (23) can be brought into a locatable position out of engagement with the carbon ribbon (8) of the takeup spool (17) so that the feed (7) and takeup (17) spools can be exchanged by opening up the lid (3).

6. Ribbon cassette as claimed in claim 5, wherein the feed roller (24) is fixed in a cup shaped base part (2) of the casing, which can be closed by a flat lid (3), and the takeup spool (17) is pivoted on a holder (20) which can be swung about a peg (19), and wherein a spring (22) presses the holder (20) and with it the carbon ribbon (8) on the takeup spool (17) against the cog (23) of the feed roller (24), characterised in that a rocking lever (54), positioned in a recess (55) in a side wall (56) of the base part (2) of the cassette (1), can be pressed by means of the holder (20) with the takeup spool (17) into a location for decoupling of the cog (23) from the perimeter (45) of the takeup spool (17).

7. Ribbon cassette as claimed in claim 6, characterised in that the rocking lever (54) has a hand grip (58) on an arm (57) and a stop (60), which can be brought into engagement with the holder (20), on a second stop arm (59).

## Revendications

1. Recharge, constituée d'un ruban encreur (8), enroulé pour former une bobine débitrice (7), et d'un bobineau (18) pour une bobine réceptrice (17), pour une cassette rechargeable d'une machine à écrire ou machine de bureau analogue, recharge caractérisée en ce que l'extrémité libre du ruban encreur (8) de la bobine débitrice (7) pleine présente une broche (28) de guidage pour enfiler le ruban encreur (8) autour des points (9, 10, 11, 12, 14, 16) de changement de direction, prévus dans la cassette (1); en ce que la broche (28) de guidage peut être solidarisée avec le bobineau (18) de la bobine réceptrice (17) par l'intermédiaire d'un perçage (29) de réception prévu dans ce bobineau; et en ce que le perçage (29) de réception présente une fente (30) de passage correspondant à un évidement (31), servant de fente d'enfilage, dans la périphérie extérieure du bobineau (18) de la bobine réceptrice (17).

2. Recharge selon la revendication 1, caractérisée en ce que l'extrémité libre du ruban encreur (8) de la bobine débitrice (7) pleine a la forme d'un oeillet (27), dans lequel on peut insérer solidement la broche (28) de guidage.

3. Recharge selon la revendication 1 ou 2, caractérisée en ce que la broche (28) de guidage présente, d'une part, un ergot (32) de guidage qui dépasse par rapport à la largeur du ruban encreur (8) pour les guidages (33, 34) du fond (6) dans la partie (2) et, d'autre part, une poignée (35) pour faciliter l'enfilage du ruban encreur (8).

4. Recharge selon la revendication 3, caractérisée en ce que la poignée (35) est reliée à la broche (28) de guidage par l'intermédiaire d'un affaiblissement (36) de matériau, qui favorise la rupture et l'enlèvement de la poignée (35) après insertion de la broche (28) de guidage dans le perçage (29) de réception.

5. Cassette de ruban encreur d'une machine à écrire ou d'une machine de bureau de type analogue pour la recharge selon l'une des revendications précédentes, présentant une ouverture de sortie et une ouverture d'entrée, dans le boîtier de la cassette, pour un ruban carboné (8) et comportant la bobine débitrice (7), et la bobine réceptrice (17) ainsi qu'un rouleau (24) d'amenée comprenant une roue (23) à picots pour l'entraînement de la bobine réceptrice (17) par l'intermédiaire du ruban carboné (8), étant précisé qu'un ressort (22) appuie le ruban carboné (8), qui se trouve sur la bobine réceptrice (17), contre la roue (23) à picots d'un rouleau (24) d'amenée, de façon que le ruban carboné (8) s'enroule sur la bobine réceptrice (17) par rotation du rouleau (24) d'amenée, cassette caractérisée en ce qu'au moyen d'un organe de manoeuvre prévu dans le boîtier de la cassette, on peut mettre le rouleau (24) d'amenée, avec sa roue (23) à picots, dans une position qui peut se cranter, hors de prise d'avec le ruban carboné (8) de la bobine réceptrice (17) de façon telle que l'on peut alors échanger la bobine débitrice (7) et la bobine réceptrice (17) en rabattant le couvercle (3) qui se trouve sur le boîtier de la cassette.

6. Cassette de ruban encreur selon la revendication 5, dans laquelle le ruban (24) d'amenée est disposé, fixe en position, dans une partie de fond (2) du boîtier qui est en forme de boisseau et peut être obturée par un couvercle plan (3) et dans laquelle la bobine réceptrice (17) peut tourillonner sur un support (20) qui peut pivoter autour d'un axe (19), et dans laquelle un ressort (22) appuie le support (20), et donc le ruban carboné (8) qui se trouve sur la bobine réceptrice (17), contre la roue (23) à picots du rouleau (24) d'amenée, cassette caractérisée en ce que, dans une niche (55) d'une paroi latérale (56) de la partie de fond (2) de la cassette (1), porte un levier (54) pivotant, au moyen duquel on peut pousser le support (20), avec sa bobine réceptrice (17), dans une position de crantage pour détacher la roue (23) à picots d'avec la spire extérieure (45) de la bobine réceptrice (17).

7. Cassette de ruban encreur selon la revendication 6, caractérisée en ce que le levier (54) pivotant présente, sur un bras (57), une poignée (58) et, sur un second bras (59) de butée, une butée (60) que l'on peut amener en prise avec le support (20).
